# EUROPÄISCHE PATENTANMELDUNG

(11) **EP 3 327 407 A1**
(43) Veröffentlichungstag der Anmeldung: **30.05.2018**
(21) Anmeldenummer: 16200184.6
(22) Anmeldetag: 23.11.2016
(51) Int. Cl.: G01F 23/24, H01C 7/02

(54) **KALTLEITER-BAUTEIL, INSBESONDERE ZUM EINSATZ IN ELEKTRISCH LEITFÄHIGEN FLÜSSIGKEITEN**

(71) Anmelder: AFRISO-EURO-INDEX GmbH, 74363 Güglingen (DE)
(72) Erfinder: Aldinger, Ulrich, 70192 Stuttgart (DE)
(74) Vertreter: Kohler Schmid Möbus Patentanwälte

(57) **Zusammenfassung**

Bei einem Kaltleiter-Bauteil (1) mit einem Kaltleiter (2) und mit einem Glas- oder Keramikkörper (3), in dem der Kaltleiter (2) eingeschmolzen ist und der an seinen beiden Enden jeweils einen Anschlussdraht (4a, 4b) des Kaltleiters (2) aufweist, wobei der eine, erste Anschlussdraht (4a) mit dem einen Ende des Kaltleiters (2) fest verbunden, insbesondere angelötet, und der andere, zweite Anschlussdraht (4b) an das andere Ende des Kaltleiters (2) angedrückt ist, ist erfindungsgemäß vorgesehen, dass das freie Ende des ersten Anschlussdrahts (4a) vollständig mit einer Goldschicht (6) beschichtet, insbesondere galvanisiert ist, dass das freie Ende des zweiten Anschlussdrahts (4b) und das zugehörige Ende des Glas- oder Keramikkörpers (3) von einem Schrumpfschlauch (7) aus elektrisch isolierendem Material flüssigkeitsdicht überzogen sind, und dass die freien Enden der beiden Anschlussdrähte (4a, 4b) an ein Anschlusskabel (8) angelötet sind und diese Lötverbindung (9) flüssigkeitsdicht abgedichtet und elektrisch isoliert ist.

## Beschreibung

Die vorliegende Erfindung betrifft ein Kaltleiter-Bauteil mit einem Kaltleiter und mit einem Glas- oder Keramikkörper, in dem der Kaltleiter eingeschmolzen ist und der an seinen beiden Enden jeweils einen Anschlussdraht des Kaltleiters aufweist, wobei der eine, erste Anschlussdraht mit dem einen Ende des Kaltleiters fest verbunden, insbesondere angelötet, und der andere, zweite Anschlussdraht an das andere Ende des Kaltleiters angedrückt ist.

Ein derartiges Kaltleiter-Bauteil wird z.B. von der Fa. EPCOS AG, München, als Standard-Bauteil vertrieben. Dieses Kaltleiter-Bauteil besteht aus einem 7mm langen Glaskörper, in den der Kaltleiter eingeschmolzen ist, und weist zwei axiale Anschlussdrähte aus verzinnten Kupferdrähten auf. Im Einsatz in einer elektrisch leitfähigen Flüssigkeit zersetzen sich aufgrund von Elektrolyse die Anschlussdrähte innerhalb kurzer Zeit (Stunden). Daher werden für diesen Einsatz edelstahlgekapselte Kaltleiter verwendet, die allerdings teuer und nicht langzeitstabil sind.

Es ist demgegenüber die Aufgabe der Erfindung, ein Kaltleiter-Bauteil der eingangs genannten Art dahingehend weiterzubilden, dass es auch in elektrisch leitfähigen Flüssigkeit eingesetzt werden kann, ohne dass dabei die Anschlussdrähte chemisch zersetzt werden und die Kaltleiter-Kennlinie verfälscht wird.

Diese Aufgabe wird bei dem eingangs genannten Kaltleiter-Bauteil erfindungsgemäß dadurch gelöst, dass das freie Ende des ersten Anschlussdrahts vollständig mit einer Goldschicht beschichtet, insbesondere galvanisiert ist, dass das freie Ende des zweiten Anschlussdrahts und das zugehörige Ende des Glas- oder Keramikkörpers von einem Schrumpfschlauch aus elektrisch isolierendem Material flüssigkeitsdicht überzogen sind, und dass die freien Enden der beiden Anschlussdrähte an ein Anschlusskabel angelötet sind und diese Lötverbindung flüssigkeitsdicht abgedichtet und elektrisch isoliert ist. Vorzugsweise ist die Lötverbindung mit einer Vergussmasse flüssigkeitsdicht vergossen, mit Kunsstoff flüssigkeitsdicht umspritzt oder von einem Gehäuse flüssigkeitsdicht umgeben.

Erfindungsgemäß ist das zersetzungsgefährdete Material des ersten Anschlussdrahts durch eine Goldbeschichtung und das zersetzungsgefährdete Material des zweiten Anschlussdrahts durch den Schrumpfschlauch vor chemischen Angriffen geschützt. Außerdem sind die beiden Anschlussdrähte durch den elektrisch isolierenden Schrumpfschlauch zuverlässig gegeneinander elektrisch isoliert.

Durch den Schrumpfschlauch ist der zweite Anschlussdraht bereits ausreichend vor chemischen Angriffen geschützt und elektrisch isoliert, aber insbesondere bei einem transparenten Schrumpfschlauch kann es aus optischen Gründen vorteilhaft sein, wenn auch das freie Ende des zweiten Anschlussdrahts vollständig mit einer Goldschicht beschichtet, insbesonbdere galvanisiert ist.

Versuche haben gezeigt, dass die Kennlinie des Kaltleiters am wenigsten durch die verwendeten Isolationsstoffe verfälscht wird, wenn der Schrumpfschlauch aus Polytetrafluorethylen (PTFE) gebildet ist und insbesondere eine schmelzende Fluor ethylenpropylen(FEP)-Innenseele aufweist.

Um jeglichen elektrischen Kontakt der beiden Anschlussdrähte über eine elektrisch leitende Flüssigkeit zu verhindern, ist das Ende des Glas- oder Keramikkörpers vorzugsweise auf mindestens 1mm von dem Schrumpfschlauch flüssigkeitsdicht überzogen.

Vorteilhaft verlaufen die freien Enden der beiden Anschlussdrähte parallel zueinander und enden auf gleicher Höhe, um die freien Enden der beiden Anschlussdrähte möglicht einfach an das Anschlusskabel anlöten zu können. Vorzugsweise ist das freie Ende des ersten Anschlussdraht U-förmig umgebogen und das freie Ende des zweiten Anschlussdrahts gerade ausgebildet. Alternativ zu dieser Ausführung, bei der die freien Enden der beiden Anschlussdrähte unterschiedlich lang sind, können die freien Enden auch gleichlang und jeweils z.B. um 90° derart umgebogen sein, dass sie möglichst auf gleicher Höhe nebeneinander enden.

Die Erfindung betrifft in einem weiteren Aspekt auch ein Verfahren zum Herstellen eines wie oben ausgebildeten Kaltleiter-Bauteils, mit folgenden Verfahrensschritten: Beschichten, insbesondere Galvanisieren, des freien Endes des ersten Anschlussdrahts vollständig mit einer Goldschicht,
Überziehen des freien Endes des zweiten Anschlussdrahts und des zugehörigen Endes des Glas- oder Keramikkörpers mit einem Schrumpfschlauch,
Anlöten der freien Enden der beiden Anschlussdrähte an ein Anschlusskabel, und flüssigkeitsdichtes Abdichten und elektrisches Isolieren der Lötverbindung.

Vorzugsweise wird die Lötverbindung mit einer elektrisch isolierenden Vergussmasse flüssigkeitsdicht vergossen, mit elektrisch isolierendem Kunsstoff flüssigkeitsdicht umspritzt oder von einem Gehäuse flüssigkeitsdicht umgeben.

Weitere Vorteile und vorteilhafte Ausgestaltungen des Gegenstands der Erfindung sind der Beschreibung, der Zeichnung und den Ansprüchen entnehmbar. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:

| | |
|---|---|
| Fig. 1 | ein erstes Ausführungsbeispiel eines erfindungsgemäßes Kaltleiter-Bauteils; und |
| Fig. 2 | ein zweites Ausführungsbeispiel eines erfindungsgemäßes Kaltleiter-Bauteils. |

Das in **Fig. 1** gezeigte Kaltleiter-Bauteil **1** dient zum Einsatz in elektrisch leitfähigen Flüssigkeiten, wie z.B. in Wasser oder Öl-Wasser-Gemischen.

Das Kaltleiter-Bauteil **1** umfasst einen Kaltleiter (PTC-Widerstand) **2** und einen z.B. 7 mm langen Glaskörper **3,** in den der Kaltleiter 2 eingeschmolzen ist und der an seinen beiden Enden jeweils einen axialen Anschlussdraht **4a, 4b** des Kaltleiters 2 aus verzinntem Kupfer aufweist. Der eine, erste Anschlussdrahts 4a ist an das eine Ende des Kaltleiters 2 angelötet und der andere, zweite Anschlussdraht 4b an das andere Ende des Kaltleiters 2 mittels einer S-förmigen Feder **5** angedrückt, die einenends am zweiten Anschlussdraht 4b angelötet und anderenends in elektrisch leitende Anlage an den Kaltleiter 2 angedrückt ist. Die Feder 5 ermöglicht eine freie thermische Ausdehnung des Kaltleiters 2, ohne dabei die elektrische Verbindung zum Kaltleiter 2 zu unterbrechen.

Die freien Enden der beiden Anschlussdrähte 4a, 4b sind beide vollständig mit einer Goldschicht **6** beschichtet bzw. galvanisiert. Das freie Ende des zweiten Anschlussdrahts 4b ist mit einem PTFE(Polytetrafluorethylen)-Schrumpfschlauch **7** mit geschmolzener FEP(Fluorethylenpropylen)-Innenseele flüssigkeitsdicht überzogen, der dabei auch ca. 1 mm über das zugehörige Ende des Glaskörpers 4 flüssigkeitsdicht übergezogen ist. Der Schrumpfschlauch 7 bedeckt also auch etwa 1 mm des Glaskörpers 3, um so das aus dem Glaskörper 3 austretende freie Ende des zweiten Anschlussdrahts 4b nach außen vollständig elektrisch zu isolieren.

Das freie Ende des ersten Anschlussdrahts 4a ist U-förmig umgebogen und umso viel länger als das gerade, freie Ende des zweiten Anschlussdrahts 4b, dass die parallel zueinander verlaufenden freien Enden der beiden Anschlussdrähte 4a, 4b auf gleicher Höhe enden. Die freien Enden der beiden Anschlussdrähte 4a, 4b sind an ein zweiadriges Anschlusskabel **8** angelötet, und diese Lötverbindung **9** ist mit einer flüssigkeitsresistenten, elektrisch isolierenden Vergussmasse **10** flüssigkeitsdicht vergossen oder mit flüssigkeitsresistentem, elektrisch isolierendem Kunsstoff **11** flüssigkeitsdicht umspritzt.

Vom Kaltleiter-Bauteil 1 der Fig. 1 unterscheidet sich das in **Fig.** 2 gezeigte Kaltleiter-Bauteil 1 dadurch, dass hier die Lötverbindung 9 von einem flüssigkeitsresistenten Gehäuse **12** flüssigkeitsdicht umgeben ist.

Das zersetzungsgefährdete Material des ersten Anschlussdrahts 4a ist durch die Goldbeschichtung 6 und das zersetzungsgefährdete Material des zweiten Anschlussdrahts 4b durch den Schrumpfschlauch 7 vor chemischen Angriffen einer elektrisch leitfähigen Flüssigkeit geschützt. Außerdem sind die beiden Anschlussdrähte 4a, 4b durch den Schrumpfschlauch 7 zuverlässig gegeneinander elektrisch isoliert, so dass sie in der elektrisch leitfähigen Flüssigkeit nicht durch Elektrolyse zersetzt werden können. Durch die verwendeten Isolationsstoffe wird zudem die Kennlinie des Kaltleiters 1 nicht verfälscht.

Statt in einen Glaskörper 3 kann der Kaltleiter 2 auch in einen Keramikkörper eingeschmolzen sein.

## Patentansprüche

1. Kaltleiter-Bauteil (1) mit einem Kaltleiter (2) und mit einem Glas- oder Keramikkörper (3), in dem der Kaltleiter (2) eingeschmolzen ist und der an seinen beiden Enden jeweils einen Anschlussdraht (4a, 4b) des Kaltleiters (2) aufweist, wobei der eine, erste Anschlussdraht (4a) mit dem einen Ende des Kaltleiters (2) fest verbunden, insbesondere angelötet, und der andere, zweite Anschlussdraht (4b) an das andere Ende des Kaltleiters (2) angedrückt ist, **dadurch gekennzeichnet,**
**dass** das freie Ende des ersten Anschlussdrahts (4a) vollständig mit einer Goldschicht (6) beschichtet, insbesondere galvanisiert ist,
**dass** das freie Ende des zweiten Anschlussdrahts (4b) und das zugehörige Ende des Glas- oder Keramikkörpers (3) von einem Schrumpfschlauch (7) aus elektrisch isolierendem Material flüssigkeitsdicht überzogen sind, und
**dass** die freien Enden der beiden Anschlussdrähte (4a, 4b) an ein Anschlusskabel (8) angelötet sind und diese Lötverbindung (9) flüssigkeitsdicht abgedichtet und elektrisch isoliert ist.

2. Kaltleiter-Bauteil nach Anspruch 1, **dadurch gekennzeichnet, dass** auch das freie Ende des zweiten Anschlussdrahts (4b) vollständig mit einer Goldschicht (6) beschichtet, insbesondere galvanisiert ist.

3. Kaltleiter-Bauteil nach Anspruch 1 oder 2, **dadurch gekennzeichnet, dass** der Schrumpfschlauch (7) aus Polytetrafluorethylen gebildet ist.

4. Kaltleiter-Bauteil nach einem der vorhergehenden Ansprüche, **dadurch gekennzeichnet, dass** der Schrumpfschlauch (7) eine geschmolzene Innenseele aus Fluorethylenpropylen aufweist.

5. Kaltleiter-Bauteil nach einem der vorhergehenden Ansprüche, **dadurch gekennzeichnet, dass** die beiden Anschlussdrähte (4a, 4b) aus verzinntem Kupfer gebildet sind.

6. Kaltleiter-Bauteil nach einem der vorhergehenden Ansprüche, **dadurch gekennzeichnet, dass** der Glas- oder Keramikkörper (3) an seinem einen Ende mindestens auf 1mm mit dem Schrumpfschlauch (7) flüssigkeitsdicht überzogen ist.

7. Kaltleiter-Bauteil nach einem der vorhergehenden Ansprüche, **dadurch gekennzeichnet, dass** die freien Enden der beiden Anschlussdrähte (4a, 4b) parallel zueinander verlaufen und auf gleicher Höhe enden.

8. Kaltleiter-Bauteil nach einem der vorhergehenden Ansprüche, **dadurch gekennzeichnet, dass** das freie Ende des ersten Anschlussdrahts (4a) U-förmig umgebogen und das freie Ende des zweiten Anschlussdrahts (4b) gerade ist.

9. Kaltleiter-Bauteil nach einem der vorhergehenden Ansprüche, **dadurch gekennzeichnet, dass** die Lötverbindung (9) mit einer Vergussmasse (10) flüssigkeitsdicht vergossen, mit Kunsstoff (11) flüssigkeitsdicht umspritzt oder von einem Gehäuse (12) flüssigkeitsdicht umgeben ist.

10. Verfahren zum Herstellen eines Kaltleiter-Bauteils (1) nach einem der vorhergehenden Ansprüche, mit folgenden Verfahrensschritten:
Beschichten, insbesondere Galvanisieren, des freien Endes des ersten Anschlussdrahts (4a) vollständig mit einer Goldschicht (6),
Überziehen des freien Endes des zweiten Anschlussdrahts (4b) und des zugehörigen Endes des Glas- oder Keramikkörpers (3) mit einem Schrumpfschlauch (7),
Anlöten der freien Enden der beiden Anschlussdrähte (4a, 4b) an ein Anschlusskabel (8), und
flüssigkeitsdichtes Abdichten und elektrisches Isolieren der Lötverbindung (9).

11. Verfahren nach Anspruch 10, **dadurch gekennzeichnet, dass** beim Goldbeschichten des freien Endes des ersten Anschlussdrahts (4a) gleichzeitig auch das freie Ende des zweiten Anschlussdrahts (4b) vollständig mit einer Goldschicht (6) beschichtet, insbesondere galvanisiert wird.

12. Verfahren nach Anspruch 10 oder 11, **dadurch gekennzeichnet, dass** die Lötverbindung (9) mit einer elektrisch isolierenden Vergussmasse (10) flüssigkeitsdicht vergossen, mit elektrisch isolierendem Kunsstoff (11) flüssigkeitsdicht umspritzt oder von einem Gehäuse (121) flüssigkeitsdicht umgeben wird.
